# EUROPÄISCHE PATENTSCHRIFT

(11) **EP 2 795 092 B1**
(45) Veröffentlichungstag und Bekanntmachung des Hinweises auf die Patenterteilung: **30.12.2015**
(21) Anmeldenummer: 12778320.7
(22) Anmeldetag: 23.10.2012
(51) Int. Cl.: F02M 51/06, F02M 61/16

(54) **BRENNSTOFFEINSPRITZVENTIL**
FUEL INJECTION VALVE
INJECTEUR DE CARBURANT

(30) Priorität: 20.12.2011 DE 102011089247
(43) Veröffentlichungstag der Anmeldung: 29.10.2014
(73) Patentinhaber: Robert Bosch GmbH, 70442 Stuttgart (DE)
(72) Erfinder: DERENTHAL, Marc-Jean, Nanjing, 210038 (CN); BAYER, Johann, 96129 Strullendorf (DE); ITTLINGER, Ralph, 71287 Weissach (DE)
(86) Internationale Anmeldenummer: PCT/EP2012/070915
(87) Internationale Veröffentlichungsnummer: WO 2013/091936

(56) Entgegenhaltungen:
- WO-A1-2005/066487
- DE-A1- 10 103 933
- DE-A1-102005 025 953
- DE-A1-102005 040 363
- DE-A1-102005 061 408
- DE-A1-102007 008 863
- DE-U1-202008 004 065

## Beschreibung

### Stand der Technik

Die Erfindung geht aus von einem Brennstoffeinspritzventil nach der Gattung des Hauptanspruchs.

Aus der DE 199 00 405 A1 ist bereits ein Brennstoffeinspritzventil bekannt, das ein elektromagnetisches Betätigungselement mit einer Magnetspule, mit einem Innenpol und mit einem äußeren Magnetkreisbauteil und einen bewegbaren Ventilschließkörper, der mit einem einem Ventilsitzkörper zugeordneten Ventilsitz zusammenwirkt, umfasst. Der Ventilsitzkörper und der Innenpol werden in einer inneren Öffnung einer dünnwandigen Ventilhülse sowie die Magnetspule und das äußere Magnetkreisbauteil am äußeren Umfang der Ventilhülse angeordnet. Zur Befestigung der einzelnen Bauteile in und an der Ventilhülse wird zuerst das in Form eines Magnettopfes ausgebildete Magnetkreisbauteil auf die Ventilhülse aufgeschoben, anschließend der Ventilsitzkörper in die innere Öffnung der Ventilhülse gepresst, so dass allein durch das Einpressen des Ventilsitzkörpers eine feste Verbindung von Ventilhülse und Magnetkreisbauteil erzielt wird. Nach dem Einbau einer axial beweglichen Ventilnadel in die Ventilhülse wird darauf folgend der Innenpol durch Einpressen in der Ventilhülse befestigt. Bei dem Verpressen des Magnetkreisbauteils auf der Ventilhülse allein durch das Einpressen des Ventilsitzkörpers besteht die große Gefahr eines möglichen Lösens der Pressverbindung. Das Einpressen des Innenpols in die Ventilhülse verursacht unerwünschte Kaltverschweißungen im Pressbereich.

Ferner wird in DE 20 2008 004 065 U eine Hochdruckabdichtung für Brennstoff einspritzventile offenbart.

### Vorteile der Erfindung

Das erfindungsgemäße Brennstoffeinspritzventil mit den kennzeichnenden Merkmalen des Anspruchs 1 hat den Vorteil, dass es auf besonders einfache Art und Weise kostengünstig herstellbar ist. Erfindungsgemäß zeichnet sich die feste Pressverbindung wenigstens zweier metallischer Bauteile des Brennstoffeinspritzventils dadurch aus, dass wenigstens einer der Bauteilpartner in seinem Pressbereich wenigstens zwei aufeinanderfolgende Zonen bzw. Teilzonen besitzt, die eine Struktur mit Riefen aufweisen, wobei sich die Profiltiefe der Riefen einzelner Zonen bzw. Teilzonen unterscheidet.

Von Vorteil ist es, dass mit kostengünstigen Bauteilen, die als Tiefzieh- bzw. Drehteile bereitgestellt werden, Pressverbindungen zwischen metallischen Bauteilpartnern Herstellbar sind, die sicher und zuverlässig über eine große Zeitdauer unter Vermeidung von Kaltverschweißungen fest und dicht halten. Dabei sind die Pressverbindungen sehr einfach und kostengünstig hergestellt, da in vorteilhafter Weise auf bekannte und üblicherweise notwendige separate Arbeitsgänge, wie Beschichten oder Einölen zum verbesserten Fügen der Bauteilpartner bzw. auf eine Erwärmung der Bauteilpartner zum Aufschrumpfen verzichtet werden kann.

In vorteilhafter Weise ist bei einem neben dem Pressen zusätzlichen Verbinden der beiden Bauteile mittels eines stoffschlüssigen Fügeverfahrens sichergestellt, dass die volle Wirksamkeit der Dichtheit und Stabilität einer solchen Verbindung erbracht ist. Die erfindungsgemäße unterschiedliche Profiltiefe der furchen- bzw. rillenartigen Riefen in den verschiedenen Zonen des Pressbereichs erlaubt es, dass ein sehr porenarmes Schweißen ermöglicht wird.

Durch die in den Unteransprüchen aufgeführten Maßnahmen sind vorteilhafte Weiterbildungen und Verbesserungen des im Anspruch 1 angegebenen Brennstoffeinspritzventils möglich.

Erfindungsgemäß ist es, den Pressbereich eines Bauteilpartners aufeinanderfolgend aus einer Einführfase, einem zylindrischen Pressabschnitt und einem Schweißbereich zusammenzusetzen, wobei die größte Profiltiefe der Riefen dann im Bereich der Einführfase und die kleinste Profiltiefe der Riefen im auf der gegenüberliegenden Seite des Pressabschnitts liegenden Schweißbereich erzeugt ist. Über seine axiale Länge kann der Pressabschnitt eine Zone weitgehend gleicher Profiltiefe oder mehrere Teilzonen unterschiedlicher Profiltiefe aufweisen.

### Zeichnung

Ausführungsbeispiele der Erfindung sind in der Zeichnung vereinfacht dargestellt und in der nachfolgenden Beschreibung näher erläutert. Es zeigen Figur 1 ein Brennstoffeinspritzventil gemäß dem Stand der Technik, Figur 2 eine Detailansicht einer Ventilhülse, Figur 3 eine Detailansicht eines Anschlussrohres, Figur 4 eine Detailansicht eines Anschlussrohres vor einer erfindungsgemäßen Profilierung, Figur 5 eine Detailansicht eines alternativen Anschlussrohres vor einer erfindungsgemäßen Profilierung, Figur 6 eine Detailansicht eines Anschlussrohres mit einer ersten erfindungsgemäßen Profilierung, Figur 7 einen Ausschnitt der Ansicht gemäß Figur 6 mit einem zu vermeidenden störenden Absatz und Figur 8 eine Detailansicht eines Anschlussrohres mit einer zweiten erfindungsgemäßen Profilierung in einer Einbausituation in einer Ventilhülse.

### Beschreibung der Ausführungsbeispiele

Zum besseren Verständnis der erfindungsgemäßen Maßnahmen wird im Folgenden anhand von Figur 1 ein Brennstoffeinspritzventil gemäß dem Stand der Technik mit seinen grundsätzlichen Baugruppen erläutert.

Das in der Figur 1 beispielhaft dargestellte, elektromagnetisch betätigbare Ventil in der Form eines Einspritzventils für Brennstoffeinspritzanlagen von gemischverdichtenden, fremdgezündeten Brennkraftmaschinen hat einen von einer Magnetspule 1 umgebenen, als Innenpol und teilweise als Brennstoffdurchfluss dienenden weitgehend rohrförmigen Kern 2. Die Magnetspule 1 ist von einem äußeren, hülsenförmigen und gestuft ausgeführten, z. B. ferromagnetischen Ventilmantel 5, der ein als Außenpol dienendes äußeres Magnetkreisbauteil in Form eines Magnettopfes darstellt, in Umfangsrichtung vollständig umgeben. Die Magnetspule 1, der Kern 2 und der Ventilmantel 5 bilden zusammen ein elektrisch erregbares Betätigungselement.

Während die in einem Spulenkörper 3 eingebettete Magnetspule 1 eine Ventilhülse 6 von außen umgibt, ist der Kern 2 in einer inneren, konzentrisch zu einer Ventillängsachse 10 verlaufenden Öffnung 11 der Ventilhülse 6 eingebracht. Die z.B. ferritische Ventilhülse 6 ist lang gestreckt und dünnwandig ausgeführt. Die Öffnung 11 dient auch als Führungsöffnung für eine entlang der Ventillängsachse 10 axial bewegliche Ventilnadel 14. Die Ventilhülse 6 erstreckt sich in axialer Richtung z.B. über mehr als die Hälfte der axialen Gesamterstreckung des Brennstoffeinspritzventils.

Neben dem Kern 2 und der Ventilnadel 14 ist in der Öffnung 11 des weiteren ein Ventilsitzkörper 15 angeordnet, der an der Ventilhülse 6 z.B. mittels einer Schweißnaht 8 befestigt ist. Der Ventilsitzkörper 15 weist eine feste Ventilsitzfläche 16 als Ventilsitz auf. Die Ventilnadel 14 wird beispielsweise von einem rohrförmigen Ankerabschnitt 17, einem ebenfalls rohrförmigen Nadelabschnitt 18 und einem kugelförmigen Ventilschließkörper 19 gebildet, wobei der Ventilschließkörper 19 z.B. mittels einer Schweißnaht fest mit dem Nadelabschnitt 18 verbunden ist. An der stromabwärtigen Stirnseite des Ventilsitzkörpers 15 ist eine z.B. topfförmige Spritzlochscheibe 21 angeordnet, deren umgebogener und umfangsmäßig umlaufender Halterand 20 entgegen der Strömungsrichtung nach oben gerichtet ist.

Die feste Verbindung von Ventilsitzkörper 15 und Spritzlochscheibe 21 ist z. B. durch eine umlaufende dichte Schweißnaht realisiert. Im Nadelabschnitt 18 der Ventilnadel 14 sind eine oder mehrere Queröffnungen 22 vorgesehen, so dass den Ankerabschnitt 17 in einer inneren Längsbohrung 23 durchströmender Brennstoff nach außen treten und am Ventilschließkörper 19 z.B. an Abflachungen 24 entlang bis zur Ventilsitzfläche 16 strömen kann.

Die Betätigung des Einspritzventils erfolgt in bekannter Weise elektromagnetisch. Zur axialen Bewegung der Ventilnadel 14 und damit zum Öffnen entgegen der Federkraft einer an der Ventilnadel 14 angreifenden Rückstellfeder 25 bzw. Schließen des Einspritzventils dient der elektromagnetische Kreis mit der Magnetspule 1, dem inneren Kern 2, dem äußeren Ventilmantel 5 und dem Ankerabschnitt 17. Der Ankerabschnitt 17 ist mit dem dem Ventilschließkörper 19 abgewandten Ende auf den Kern 2 ausgerichtet.

Der kugelförmige Ventilschließkörper 19 wirkt mit der sich in Strömungsrichtung kegelstumpfförmig verjüngenden Ventilsitzfläche 16 des Ventilsitzkörpers 15 zusammen, die in axialer Richtung stromabwärts einer Führungsöffnung im Ventilsitzkörper 15 ausgebildet ist. Die Spritzlochscheibe 21 besitzt wenigstens eine, beispielsweise vier durch Erodieren, Laserbohren oder Stanzen ausgeformte Abspritzöffnungen 27.

Die Einschubtiefe des Kerns 2 im Einspritzventil ist unter anderem entscheidend für den Hub der Ventilnadel 14. Dabei ist die eine Endstellung der Ventilnadel 14 bei nicht erregter Magnetspule 1 durch die Anlage des Ventilschließkörpers 19 an der Ventilsitzfläche 16 des Ventilsitzkörpers 15 festgelegt, während sich die andere Endstellung der Ventilnadel 14 bei erregter Magnetspule 1 durch die Anlage des Ankerabschnitts 17 am stromabwärtigen Kernende ergibt. Die Hubeinstellung erfolgt durch ein axiales Verschieben des beispielsweise durch ein spanendes Verfahren wie Drehen hergestellten Kerns 2, der entsprechend der gewünschten Position nachfolgend fest mit der Ventilhülse 6 verbunden wird.

In eine konzentrisch zu der Ventillängsachse 10 verlaufende Strömungsbohrung 28 des Kerns 2, die der Zufuhr des Brennstoffs in Richtung der Ventilsitzfläche 16 dient, ist außer der Rückstellfeder 25 ein Einstellelement in der Form einer Einstellhülse 29 eingeschoben. Die Einstellhülse 29 dient zur Einstellung der Federvorspannung der an der Einstellhülse 29 anliegenden Rückstellfeder 25, die sich wiederum mit ihrer gegenüberliegenden Seite an der Ventilnadel 14 abstützt, wobei auch eine Einstellung der dynamischen Abspritzmenge mit der Einstellhülse 29 erfolgt. Ein Brennstofffilter 32 ist oberhalb der Einstellhülse 29 in der Ventilhülse 6 angeordnet.

Das bis hierher beschriebene Einspritzventil zeichnet sich durch seinen besonders kompakten Aufbau aus, so dass ein sehr kleines, handliches Einspritzventil entsteht. Diese Bauteile bilden eine vormontierte eigenständige Baugruppe, die nachfolgend Funktionsteil 30 genannt wird. Das Funktionsteil 30 umfasst also im wesentlichen den elektromagnetischen Kreis 1, 2, 5 und ein Dichtventil (Ventilschließkörper 19, Ventilsitzkörper 15) mit einem nachfolgenden Strahlaufbereitungselement (Spritzlochscheibe 21) sowie als Grundkörper die Ventilhülse 6.

Unabhängig vom Funktionsteil 30 wird eine zweite Baugruppe erzeugt, die im folgenden als Anschlussteil 40 bezeichnet wird. Das Anschlussteil 40 zeichnet sich vor allen Dingen dadurch aus, dass es den elektrischen und den hydraulischen Anschluss des Brennstoffeinspritzventils umfasst. Das weitgehend als Kunststoffteil ausgeführte Anschlussteil 40 besitzt deshalb einen als Brennstoffeinlassstutzen dienenden rohrförmigen Grundkörper 42. Eine konzentrisch zur Ventillängsachse 10 verlaufende Strömungsbohrung 43 eines inneren Anschlussrohres 44 im Grundkörper 42 dient als Brennstoffeinlass und wird von dem zuströmseitigen Ende des Brennstoffeinspritzventils aus in axialer Richtung vom Brennstoff durchströmt.

Eine hydraulische Verbindung von Anschlussteil 40 und Funktionsteil 30 wird beim vollständig montierten Brennstoffeinspritzventil dadurch erreicht, dass die Strömungsbohrungen 43 und 28 beider Baugruppen so zueinander gebracht werden, dass ein ungehindertes Durchströmen des Brennstoffs gewährleistet ist. Bei der Montage des Anschlussteils 40 an dem Funktionsteil 30 ragt ein unteres Ende 47 des Anschlussrohres 44 zur Erhöhung der Verbindungsstabilität in die Öffnung 11 der Ventilhülse 6 hinein. Der Grundkörper 42 aus Kunststoff kann auf das Funktionsteil 30 aufgespritzt werden, so dass der Kunststoff unmittelbar Teile der Ventilhülse 6 sowie des Ventilmantels 5 umgibt. Eine sichere Abdichtung zwischen dem Funktionsteil 30 und dem Grundkörper 42 des Anschlussteils 40 wird beispielsweise über eine Labyrinthdichtung 46 am Umfang des Ventilmantels 5 erzielt.

Zu dem Grundkörper 42 gehört auch ein mitangespritzter elektrischer Anschlussstecker 56. An ihrem dem Anschlussstecker 56 gegenüberliegenden Ende sind die Kontaktelemente mit der Magnetspule 1 elektrisch verbunden.

In den Figuren 2 bis 8 sind metallische Bauteile des Brennstoffeinspritzventils gezeigt, die mit wenigstens jeweils einem anderen metallischen Bauteil mittels Pressen fest verbunden sind. Insbesondere handelt es sich um die Bauteile Ventilhülse 6 und Anschlussrohr 44, wobei ausdrücklich betont werden soll, dass die dargestellten und beschriebenen erfindungsgemäßen Maßnahmen auf alle Pressbereiche zweier metallischer Bauteile im Brennstoffeinspritzventil adäquat übertragbar sind.

Um metallische Bauteile im Brennstoffeinspritzventil fest miteinander zu verbinden, bieten sich Presspassungen zwischen den beiden zu befestigenden Bauteilen an. Presspassungen führen aber allgemein in den Bauteilen zu Stauchungen oder Dehnungen plastischer oder elastischer Art, je nach Toleranzlage, Werkstoff und Bauteilgeometrie. Können sich die Bauteilpartner aufgrund ihrer Steifigkeit nicht dehnen oder stauchen oder sind sie vom Material her zu weich, wie z.B. weichmagnetische Chromstähle, so kommt es mit großer Wahrscheinlichkeit zu Kaltverschweißungen ("Fresser") während dem Fügevorgang des Einpressens. Zu beachten sind außerdem die Einbaubedingungen der Bauteilpartner. Ist die Pressverbindung z.B. im verbauten Zustand mit einem Innendruck beaufschlagt, so kann dies zu Dehnungen und Aufweitungen führen. Dabei besteht wiederum die Gefahr des Lockerns der Pressverbindung und im schlimmsten Fall des Lösens der Verbindung. Um dies zu verhindern, sollte also eine möglichst große Pressung erzeugt werden, was aber wiederum die Neigung der Bauteile zu Kaltverschweißungen erhöht. Mit aufwendigen genauen und kostenintensiven Bearbeitungsverfahren, wie Feinschleifen oder Honen können die Toleranzen selbstverständlich eingeengt werden und Pressverbindungen verbessert werden.

Ziel ist es jedoch, mit möglichst kostengünstigen Bauteilen, die als Drehteile bereitgestellt werden, Pressverbindungen zwischen metallischen Bauteilpartnern herzustellen, die sicher und zuverlässig über eine große Zeitdauer unter Vermeidung von Kaltverschweißungen fest und dicht halten. Dabei sollen die Pressverbindungen jedoch sehr einfach und kostengünstig hergestellt werden, weshalb auf einen separaten Arbeitsgang des Beschichtens oder des Einölens bzw. eine Erwärmung der Bauteilpartner zum Aufschrumpfen verzichtet wird.

In der Figur 2 ist beispielhaft eine dünnwandige Ventilhülse 6 dargestellt, die sich über einen großen Teil der axialen Länge des Brennstoffeinspritzventils erstreckt und in die das Anschlussrohr 44 (Figur 3) in einem Bereich a und der Kern 2 in einem Bereich b einpressbar sind und auf die der Ventilmantel 5 in einem Bereich c aufpressbar ist.

Das Anschlussrohr 44 gemäß Figur 3 besitzt entsprechend einen äußeren Pressbereich a', der im in der Ventilhülse 6 eingebauten Zustand mit dem Bereich a zu einer Pressverbindung korrespondiert. Mit a und a' sind dabei Bereiche gekennzeichnet, die prinzipiell für einen Materialkontakt in der Pressverbindung in Frage kommen; es muss jedoch keineswegs über die gesamte Länge von a und a' die Pressverbindung zustande kommen, wie anhand der Figuren 4 bis 8 erläutert werden wird. Das Anschlussrohr 44 soll mit einer möglichst minimalen Einpresskraft in die Ventilhülse 6 eingebaut werden. Die in Figur 3 dargestellten Einlaufverrundungen 59 im Übergang des Pressbereichs a' zu den axial auf beiden Seiten folgenden Abschnitten liegen erfindungsgemäß modifiziert vor.

Figur 4 zeigt eine Detailansicht eines Anschlussrohres 44 vor einer erfindungsgemäßen Profilierung. Dabei wird deutlich, dass sich der Pressbereich a' am Anschlussrohr 44 in drei Zonen untergliedert. Die Zone I zeichnet sich durch eine Einführfase 50 aus, die entweder als schräg geneigte oder leicht gewölbt ausgeführte ringförmig umlaufende Materialreduzierung ausgebildet ist. Diese Einführfase 50 dient dem sicheren, zentrierten und spanverhindernden Einbringen der zu verpressenden Bauteilpartner 6, 44 ineinander. An die Zone I schließt sich die Zone II an, die den eigentlichen zylindrischen Pressabschnitt 51 bildet. Diesem zylindrischen Pressabschnitt 51 folgt auf der der Einführfase 50 gegenüberliegenden Seite eine Zone III, die ähnlich der Einführfase 50 zurückgenommen verläuft und einen Schweißbereich 52 definiert. Im in Figur 4 dargestellten Ausführüngsbeispiel verläuft der Schweißbereich 52 unter einem Winkel α schräg geneigt zurückversetzt gegenüber der äußeren Mantelfläche des zylindrischen Pressabschnitts 51. Der Winkel α beträgt dabei ca. 1° bis 5°.

Figur 5 zeigt eine Detailansicht eines alternativen Anschlussrohres 44 vor einer erfindungsgemäßen Profilierung. Bei diesem Ausführungsbeispiel ist die Zone III gegenüber der als Pressabschnitt 51 dienenden Zone II über einen Absatz 53 sprunghaft zurückversetzt, so dass die äußere Mantelfläche des Schweißbereichs 52 mit einem geringeren Außendurchmesser überwiegend parallel zur äußeren Mantelfläche des zylindrischen Pressabschnitts 51 verläuft.

Die gedrehten Anschlussrohre 44 führen bei großem Übermaß zum Kaltverschweißen. Um dies zu verhindern, ist es bereits bekannt, furchen- bzw. rillenartige Riefen 61 im Pressbereich a' anzuformen. Für das eigentliche Verpressen der Bauteilpartner, hier des Anschlussrohres 44 in der Ventilhülse 6, ist diese Profilierung des Pressbereichs a' eine sehr wirksame Maßnahme zur Vermeidung des oben beschriebenen unerwünschten Effekts. Werden die beiden Bauteile 6, 44 jedoch noch zusätzlich mittels eines stoffschlüssigen Fügeverfahrens, wie Schweißen oder Laserschweißen, gegeneinander gesichert und abgedichtet, so kann die Profilierung im Pressbereich a' ggf. nicht ihre volle Wirksamkeit erbringen. Aus Festigkeitsgründen kann es notwendig sein, dass die Einschweißtiefe im Schweißbereich 52 (siehe Figur 8) z.B. ca. 0,8 bis 1,2 mm beträgt. Beim Aufschmelzen des Pressbereichs a' kann es zu einer ungewollten und festigkeitsbeeinträchtigenden Porenbildung in der Schweißnaht 54 kommen. Dies resultiert wiederum aus einer Volumenvergrößerung der erwärmten und gekammerten Luft im mit Riefen 61 durchzogenen Pressbereich a' bedingt durch den Wärmeeintrag vom Schweißen.

Erfindungsgemäß ist deshalb eine variable Profiltiefe der furchen- bzw. rillenartigen Riefen 61 in den Zonen I, II, III des Pressbereichs a' vorgesehen, wodurch ein porenarmes Schweißen ermöglicht wird. In der Figur 6 ist eine Detailansicht eines Anschlussröhres 44 mit einer ersten erfindungsgemäßen Profilierung dargestellt. Im hier durch einen Absatz 53 zurückversetzten Schweißbereich 52 (Zone III) liegt die geringste Profiltiefe vor. Die Profiltiefe der Riefen 61 im Pressabschnitt 51 (Zone II) kann der der Zone II entsprechen oder geringfügig größer sein. In jedem Fall weist die Zone I mit der Einführfase 50 den Bereich von Riefen 61 auf, die die größte Profiltiefe haben. Wichtig ist, dass der Übergang von einer groben Profilierung zu einer feineren Profilierung, wie hier von Zone I zu Zone II, tangential ausgeführt wird, so dass sich ein harmonischer Profiltiefenübergang ergibt. Figur 7 zeigt dazu einen Ausschnitt der Ansicht gemäß Figur 6 mit einem unbedingt zu vermeidenden störenden Absatz 55 oder einer sonstigen sprunghaften Erhöhung.

Es sei angemerkt, dass die erfindungsgemäßen furchen- bzw. rillenartigen Riefen 61 mit ihren Profiltiefen nicht maßstabsgetreu dargestellt sind, sondern zum besseren Verständnis der Erfindung deutlich überzeichnet sind.

In der Figur 8 ist eine Detailansicht eines Anschlussrohres 44 mit einer zweiten erfindungsgemäßen Profilierung in einer Einbausituation in einer Ventilhülse 6 dargestellt. Im Unterschied zur in Figur 6 gezeigten Ausführung ist hier der mittlere zylindrische Pressabschnitt 51 in zwei Teilzonen IIa und IIb untergliedert. Während die Riefen 61 der ersten Teilzone IIa ausgehend von der Zone I noch die gleich große Profiltiefe wie die Riefen 61 der Einführfase 50 besitzen, weisen die Riefen 61 der Teilzone IIb des Pressabschnitts 51 weniger tiefe Riefen 61 auf, deren geringe Profiltiefe sich dann bis in den Schweißbereich 52 fortsetzt.

## Patentansprüche

1. Brennstoffeinspritzventil für Brennstoffeinspritzanlagen von Brennkraftmaschinen, mit einer Ventillängsachse (10), mit einem erregbaren Aktuator (1, 2, 17) zur Betätigung eines Ventilschließkörpers (19), der mit einer an einem Ventilsitzkörper (15) vorgesehenen Ventilsitzfläche (16) zusammenwirkt, und mit wenigstens einer Abspritzöffnung (27), und mit metallischen Bauteilen, die durch Pressen fest miteinander verbunden sind, wobei sich die feste Pressverbindung wenigstens zweier metallischer Bauteile (2, 5, 6, 44) des Brennstoffeinspritzventils dadurch auszeichnet, dass wenigstens einer der Bauteilpartner in seinem Pressbereichs (a, b, c, a') wenigstens zwei aufeinanderfolgende Zonen bzw. Teilzonen (I, II, III) besitzt, die eine Struktur mit Riefen (61) aufweisen,
**dadurch gekennzeichnet,**
**dass** sich die Profiltiefe der Riefen (61) einzelner Zonen bzw. Teilzonen (I, II, III) unterscheidet und sich der Pressbereich (a, b, c, a') aufeinanderfolgend aus einer Einführfase (50), einem zylindrischen Pressabschnitt (51) und einem Schweißbereich (52) zusammensetzt.

2. Brennstöffeinspritzventil nach Anspruch 1,
**dadurch gekennzeichnet,**
**dass** die Riefen (61) im Pressbereich (a, b, c, a') umlaufend sind.

3. Brennstoffeinspritzventil nach Anspruch 1 oder 2,
**dadurch gekennzeichnet,**
**dass** der Schweißbereich (52) unter einem Winkel (α) schräg geneigt oder über einen Absatz (53) zurückversetzt gegenüber dem Pressabschnitt (51) verläuft.

4. Brennstoffeinspritzventil nach einem der vorhergehenden Ansprüche,
**dadurch gekennzeichnet,**
**dass** die Profilierung im Schweißbereich (52) derart vorgenommen ist, dass die geringste Profiltiefe der Riefen (61) hier vorliegt.

5. Brennstoffeinspritzventil nach einem der vorhergehenden Ansprüche,
**dadurch gekennzeichnet,**
**dass** die Profiltiefe der Riefen (61) im Pressabschnitt (51) der Profiltiefe der Riefen (61) im Schweißbereich (52) entspricht oder größer ist.

6. Brennstoffeinspritzventil nach Anspruch 5,
**dadurch gekennzeichnet,**
**dass** sich der Pressabschnitt (51) in zwei Teilzonen (IIa, IIb) untergliedert, wobei die Profiltiefe der Riefen (61) in der ersten Teilzone (IIa) zur Einführfase (50) hin größer ist als die Profiltiefe der Riefen (61) in der zweiten Teilzone (IIb) zum Schweißbereich (52) hin.

7. Brennstoffeinspritzventil nach einem der vorhergehenden Ansprüche,
**dadurch gekennzeichnet,**
**dass** die Zone (I) mit der Einführfase (50) den Bereich von Riefen (61) aufweist, die die größte Profiltiefe haben.

8. Brennstoffeinspritzventil nach einem der vorhergehenden Ansprüche,
**dadurch gekennzeichnet,**
**dass** in dem Schweißbereich (52) die zwei zu verbindenden metallischen Bauteile (2, 5, 6, 44) stoffschlüssig fest miteinander verbunden sind.

9. Brennstoffeinspritzventil nach einem der vorhergehenden Ansprüche,
**dadurch gekennzeichnet,**
**dass** ein Übergang von einer groben Profilierung zu einer feineren Profilierung tangential ausgeführt ist.

10. Brennstöffeinspritzventil nach einem der vorhergehenden Ansprüche,
**dadurch gekennzeichnet,**
**dass** eine dünnwandige Ventilhülse (6) vorgesehen ist, in die ein Anschlussrohr (44) und/oder ein Kern (2) eingepresst ist und/oder auf die ein Ventilmantel (5) aufgepresst ist.

## Claims

1. Fuel injection valve for fuel injection systems of internal combustion engines, having a valve longitudinal axis (10), having an excitable actuator (1, 2, 17) for activating a valve closing element (19), which interacts with a valve seat face (16) provided on a valve seat element (15), and having at least one injection opening (27), and having metallic components which are permanently connected to one another by pressing, wherein the permanent press connection of at least two metallic components (2, 5, 6, 44) of the fuel injection valve is distinguished in that at least one of the component partners has, in its pressing region (a, b, c, a'), at least two successive zones or partial zones (I, II, III) which have a structure with grooves (61),
**characterized**
**in that** the profile depth of the grooves (61) of individual zones or partial zones (I, II, III) differs, and in that the pressing region (a, b, c, a') is successively composed of an insertion chamfer (50), a cylindrical pressing section (51) and a welding region (52).

2. Fuel injection valve according to Claim 1,
**characterized**
**in that** the grooves (61) run around in the pressing region (a, b, c, a').

3. Fuel injection valve according to Claim 1 or 2,
**characterized**
**in that** the welding region (52) runs inclined obliquely at an angle (α) or set back by a shoulder (53) with respect to the pressing section (51).

4. Fuel injection valve according to one of the preceding claims, **characterized**
**in that** the profiling in the welding, region (52) is implemented in such a way that the smallest profile depth of the grooves (61) is present here.

5. Fuel injection valve according to one of the preceding claims,
**characterized**
**in that** the profile depth of the grooves (61) in the pressing section (51) corresponds to the profile depth of the grooves (61) in the welding region (52) or is greater.

6. Fuel injection valve according to Claim 5,
**characterized**
**in that** the pressing section (51) is divided into two partial zones (IIa, IIb), wherein the profile depth of the grooves (61) in the first partial zone (IIa) towards the insertion chamfer (50) is greater than the profile depth of the grooves (61) in the second partial zone (IIb) towards the welding region (52).

7. Fuel injection valve according to one of the preceding claims,
**characterized**
**in that** the zone (I) with the insertion chamfer (50) has the region of the grooves (61) which has the greatest profile depth.

8. Fuel injection valve according to one of the preceding claims,
**characterized**
**in that** in the welding region (52) the two metallic components (2, 5, 6, 44) which are to be connected are permanently connected to one another in a materially joined fashion.

9. Fuel injection valve according to one of the preceding claims,
**characterized**
**in that** a transition from coarse profiling to relatively fine profiling is implemented tangentially.

10. Fuel injection valve according to one of the preceding claims,
**characterized**
**in that** a thin-walled valve sleeve (6) is provided into which a connecting pipe (44) and/or a core (2) is pressed and/or onto which a valve casing (5) is pressed.

## Revendications

1. Injecteur de carburant pour des systèmes d'injection de carburant de moteurs à combustion interne, avec un axe longitudinal d'injecteur (10), avec un actionneur excitable (1, 2, 17) permettant d'actionner un corps de fermeture de soupape (19), qui coopère avec une surface de siège de soupape (16) prévue sur un corps de siège de soupape (15), et avec au moins une ouverture de projection (27), et avec des composants métalliques, qui sont solidement assemblés l'un à l'autre par pressage, dans lequel l'assemblage solide par pressage d'au moins deux composants métalliques (2, 5, 6, 44) de l'injecteur de carburant se **caractérise en ce qu'**au moins un des composants partenaires possède dans sa région de pressage (a, b, c, a') au moins deux zones ou zones partielles successives (I, II, III), qui présentent une structure avec des cannelures (61), **caractérisé en ce que** la profondeur du profil des cannelures (61) de zones ou de zones partielles individuelles (I, II, III) se différencie et la zone de pressage (a, b, c, a') se compose successivement d'un chanfrein d'introduction (50), d'une section cylindrique pressée (51) et d'une zone soudée (52).

2. Injecteur de carburant selon la revendication 1, **caractérisé en ce que** les cannelures (61) dans la zone de pressage (a, b, c, a') sont périphériques.

3. Injecteur de carburant selon la revendication 1 ou 2, **caractérisé en ce que** la zone soudée (52) est inclinée en oblique d'un angle (α) ou est en retrait d'un épaulement (53) par rapport à la section de pressage (51).

4. Injecteur de carburant selon l'une quelconque des revendications précédentes, **caractérisé en ce que** le profilage dans la zone soudée (52) est exécuté de telle manière que la plus petite profondeur de profil des cannelures (61) se trouve à cet endroit.

5. Injecteur de carburant selon l'une quelconque des revendications précédentes, **caractérisé en ce que** la profondeur de profil des cannelures (61) dans la section de pressage (51) correspond ou est supérieure à la profondeur de profil des cannelures (61) dans la zone soudée (52).

6. Injecteur de carburant selon la revendication 5, **caractérisé en ce que** la section de pressage (51) se subdivise en deux zones partielles (IIa, IIb), dans lequel la profondeur de profil des cannelures (61) dans la première zone partielle (IIa) vers le chanfrein d'introduction (50) est plus grande que la profondeur de profil des cannelures (61) dans la deuxième zone partielle (IIb) vers la zone soudée (52).

7. Injecteur de carburant selon l'une quelconque des revendications précédentes, **caractérisé en ce que** la zone (I) avec le chanfrein d'introduction (50) présente la zone de cannelures (61), qui ont la plus grande profondeur de profil.

8. Injecteur de carburant selon l'une quelconque des revendications précédentes, **caractérisé en ce que** les deux composants métalliques (2, 5, 6, 44) à assembler sont solidement assemblés l'un à l'autre en continuité de matière dans la zone soudée (52).

9. Injecteur de carburant selon l'une quelconque des revendications précédentes, **caractérisé en ce qu'**une transition d'un profilage grossier à un profilage plus fin est réalisée de façon tangentielle.

10. Injecteur de carburant selon l'une quelconque des revendications précédentes, **caractérisé en ce qu'**il est prévu une douille de soupape à paroi mince (6), dans laquelle un tube de raccordement (44) et/ou un noyau (2) est enchâssé et/ou sur laquelle une enveloppe de soupape (5) est sertie.
